# EUROPÄISCHE PATENTSCHRIFT

(11) **EP 2 323 516 B1**
(45) Veröffentlichungstag und Bekanntmachung des Hinweises auf die Patenterteilung: **04.01.2012**
(21) Anmeldenummer: 09744081.2
(22) Anmeldetag: 28.10.2009
(51) Int. Cl.: A46D 1/06, A46D 9/02, B26B 13/08, B26B 19/06

(54) **ZACKENSCHERE**
PINKING SHEARS
CISEAUX À CRANTER

(30) Priorität: 10.11.2008 DE 102008057624
(43) Veröffentlichungstag der Anmeldung: 25.05.2011
(73) Patentinhaber: Traub, Juergen, 73037 Goeppingen (DE); Siewert, Simon, 73087 Bad Boll (DE)
(72) Erfinder: Traub, Juergen, 73037 Goeppingen (DE); Siewert, Simon, 73087 Bad Boll (DE)
(74) Vertreter: Thielking, Klaus
(86) Internationale Anmeldenummer: PCT/EP2009/007695
(87) Internationale Veröffentlichungsnummer: WO 2010/051929

(56) Entgegenhaltungen:
- EP-A- 0 282 117
- DE-A1- 2 646 818
- DE-B- 1 017 137
- DE-C1- 4 140 425
- GB-A- 2 423 269
- US-A- 4 221 050
- US-A- 5 572 857

## Beschreibung

Die Erfindung betrifft eine Zackenschere mit den Merkmalen des Oberbegriffs des Patentanspruchs 1.

Zackenscheren werden beispielsweise verwendet, um Bürstenhaare zu schneiden. Hierbei sollen die Enden der Bürstenhaare möglichst exakt abgetrennt werden, so dass sich eine durchgehende Bürstenfläche ergibt. Im Rahmen einer Großserienfertigung ist es gleichzeitig erforderlich, möglichst hohe Schnittleistungen zu erreichen.

Bei aus dem Stand der Technik bekannten Zackenscheren werden die Scherenblätter gegeneinander gedrückt, so dass sich die Scherenblätter im Bereich der Schneidebenen nicht nur berühren, sondern sogar gegeneinander verpresst sind. Hierdurch bedingt tritt während des Betriebs der bekannten Zackenscheren eine hohe Erwärmung der Scherenblätter auf, so dass sich diese verziehen können, was mit einer weiteren Erhöhung der Reibkraft und -wärme zwischen den Scherenblättern einhergeht.

Aus der US 5,572,857 ist eine Rasenschere bekannt, bei welcher zwei Scherenblätter verwendet werden, deren Abstand einstellbar ist.

Hiervon ausgehend liegt der vorliegenden Erfindung die Aufgabe zugrunde, eine Zackenschere zu schaffen, welche ein genaues Schnittergebnis und eine hohe Schnittleistung ermöglicht.

Diese Aufgabe wird bei einer Zackenschere der eingangs genannten Art erfindungsgemäß mit den kennzeichnenden Merkmalen des Patentanspruchs 1 gelöst.

Für ein genaues Schnittergebnis ist es nicht erforderlich, dass die Scherenblätter im Bereich ihrer Schneidebenen gegeneinander verpresst sind oder sich zumindest berühren müssen. Vielmehr sind die Schneidebenen der Scherenblätter der erfindungsgemäßen Zackenschere zueinander beabstandet, so dass die Schneidebenen der Scherenblätter berührungslos aneinander vorbei geführt werden, insbesondere zueinander parallel.

Durch die Beabstandung der Schneidebenen wird erreicht, dass im Bereich der Schneidebenen keine Reibkräfte auftreten. Hierdurch wird eine Erwärmung der Scherenblätter verhindert. Dies wiederum ermöglicht es, das Material der Scherenblätter im Hinblick auf eine optimale Schneidleistung auswählen zu können, beispielsweise aus einem Schneidstahl herzustellen, der nicht hitzebeständig sein muss und weniger zäh sein kann.

Dadurch, dass eine Erwärmung der Scherenblätter verhindert werden kann, wird auch einem Verzug der Scherenblätter vorgebeugt. Hierdurch wird ein konstant gutes Schneidergebnis erzielt und die Betriebsdauer der Zackenschere verlängert.

Gleichzeitig ist es durch die Beabstandung der Schneidebenen möglich, den Schneidhub der Scherenblätter zu vergrößern, beispielsweise auf zwischen ungefähr 15 mm und ungefähr 50 mm. Hierdurch wird ein besonders präzises Schneidergebnis erreicht. Außerdem kann auf diese Weise auch mit geringen Schneidfrequenzen eine hohe Schneidleistung der Zackenschere erzielt werden.

Darüber hinaus ermöglicht es die Beabstandung der Schneidebenen, die Scherenblätter im Prinzip beliebig groß auszuführen, da eine Vergrößerung der Scherenblätter eben nicht mit einer Erhöhung der Reibflächen zwischen den Scherenblättern einhergeht.

Auch die Wartung der Scherenblätter wird vereinfacht. Da sich die Scherenblätter im Betrieb nicht erwärmen, tritt im Bereich der Schneidebenen quasi kein Verzug auf. Ein Nachschärfen der Schneidebenen ist damit einfacher und ist auch wesentlich öfters möglich, da die Schneidebenen weniger egalisiert werden müssen.

Vorzugsweise beträgt der Abstand ("Spalt") zwischen der ersten Schneidebene und der zweiten Schneidebene mindestens ungefähr 1 Mikrometer, insbesondere mindestens ungefähr 5 Mikrometer. Hierdurch wird ein besonders gutes Schneidergebnis erreicht.

Bevorzugt ist es ferner, wenn der Abstand zwischen der ersten Schneidebene und der zweiten Schneidebene höchstens ungefähr 100 Mikrometer, insbesondere höchstens ungefähr 50 oder 30 Mikrometer beträgt. Auf diese Weise kann ein gutes Schneidergebnis bei gleichzeitig verringerten Anforderungen an die Maßhaltigkeit der Scherenblätter erzielt werden.

Bei der erfindungsgemäßen Zackenschere ist eine Führungseinrichtung zur Führung des ersten Scherenblatts relativ zu dem zweiten Scherenblatt in einer zu den Schneidebenen parallelen Richtung vorgesehen. Auf diese Weise kann das erste Scherenblatt so geführt werden, dass die erste Schneidebene berührungslos an der zweiten Schneidebene vorbei bewegbar ist.

Nach einer Ausführungsform der Erfindung ist vorgesehen, dass die Führungseinrichtung einen Führungsraum umfasst, in welchem das erste Scherenblatt zumindest abschnittsweise aufgenommen ist. Dies ermöglicht eine besonders einfache Führung des ersten Scherenblatts.

Vorzugsweise ist der Führungsraum im Querschnitt zumindest annähernd nutförmig. Hierdurch kann das erste Scherenblatt in einfacher Weise in dem Führungsraum aufgenommen werden.

Die Führungseinrichtung umfasst mindestens eine erste Führungsfläche, welche einer Vorderseite des ersten Scherenblatts zugewandt ist. Dies ermöglicht eine besonders einfache Beabstandung der ersten Schneidebene von der zweiten Schneidebene.

Insbesondere ist die erste Führungsfläche von einer Vorderseite des zweiten Scherenblatts gebildet, so dass eine besonders einfach aufgebaute Führungseinrichtung bereitgestellt werden kann.

Bevorzugt ist es ferner, wenn der Abstand zwischen der ersten Führungsfläche und der Vorderseite des ersten Scherenblatts einstellbar ist, so dass auf diese Weise auch der Abstand zwischen den Schneidebenen einstellbar ist. Eine Einstellung des Abstands zwischen der ersten Führungsfläche und der Vorderseite des ersten Scherenblatts kann beispielsweise durch schleifende Bearbeitung der ersten Führungsfläche und/oder der Vorderseite des ersten Scherenblatts realisiert werden.

Zwischen der ersten Führungsfläche und der Vorderseite des ersten Scherenblatts ist ein Wälzlager angeordnet. Auf diese Weise ist ein praktisch reibungsfreies Abgleiten der ersten Führungsfläche und der Vorderseite des ersten Scherenblatts gewährleistet. Um ein spielfreies Abgleiten zu gewährleisten ist es vorteilhaft, wenn Wälzkörper des Wälzlagers unter Vorspannung zwischen der ersten Führungsfläche und der Vorderseite des ersten Scherenblatts aufgenommen sind.

Die Führungseinrichtung weist mindestens eine zweite Führungsfläche auf, welche einer Rückseite des ersten Scherenblatts zugewandt ist. Dies ermöglicht eine besonders präzise, insbesondere spielfreie Führung des ersten Scherenblatts.

Wenn der Abstand zwischen der zweiten Führungsfläche und der Rückseite des ersten Scherenblatts einstellbar ist, kann dieser insbesondere so eingestellt werden, dass das erste Scherenblatt spielfrei in der Führungseinrichtung geführt ist. Eine Einstellung des Abstands zwischen der zweiten Führungsfläche und der Rückseite des ersten Scherenblatts kann beispielsweise durch schleifende Bearbeitung der zweiten Führungsfläche und/oder der Rückseite des ersten Scherenblatts realisiert werden.

Zwischen der zweiten Führungsfläche und der Rückseite des ersten Scherenblatts ist ein Wälzlager angeordnet. Hierdurch ist eine besonders reibungsarme Führung des ersten Scherenblatts in der Führungseinrichtung gewährleistet. Um ein spielfreies Abgleiten zu gewährleisten ist es vorteilhaft, wenn Wälzkörper des Wälzlagers unter Vorspannung zwischen der zweiten Führungsfläche und der Rückseite des ersten Scherenblatts aufgenommen sind.

Nach einer Ausführungsform der Erfindung ist eine Zusatzführungseinrichtung zur Führung des ersten Scherenblatts längs einer zu einer Schneidrichtung parallelen Führungsachse vorgesehen. Diese Zusatzführungseinrichtung schafft eine Verdrehsicherung gegen ein Verdrehen der Scherenblätter und ermöglicht die Aufnahme von im Schneidbetrieb auftretenden Querkräften. Hierdurch können insbesondere zwischen dem ersten Scherenblatt und Führungsflächen der Führungseinrichtung angeordnete Wälzlager von Querkräften entlastet werden.

Vorzugsweise umfasst die Zusatzführungseinrichtung mindestens eine Zusatznut, in welchem mindestens ein Nutkörper verschieblich gelagert ist, so dass eine besonders einfach aufgebaute Linearführung geschaffen werden kann.

Weitere Merkmale und Vorteile der Erfindung sind Gegenstand der nachfolgenden Beschreibung und der zeichnerischen Darstellung eines bevorzugten Ausführungsbeispiels.

In den Zeichnungen zeigen:
- Figur 1: eine perspektivische Ansicht einer Ausführungsform einer Zackenschere aus einer ersten Perspektive;
- Figur 2: eine perspektivische Ansicht der Zackenschere gemäß Figur 1 aus einer zweiten Perspektive; und
- Figur 3: eine Vorderansicht der Zackenschere gemäß Figur 1.

Eine insgesamt mit dem Bezugszeichen 10 bezeichnete Ausführungsform einer Zackenschere umfasst ein erstes Scherenblatt 12 und ein zweites Scherenblatt 14. Die Scherenblätter 12, 14 weisen jeweils in einer Reihe angeordnete Schneidzähne 16 bzw. 18 auf. Die Schneidzähne 16 des ersten Scherenblatts 12 wirken in einer ersten Schneidebene 20. Die Schneidzähne 18 des zweiten Scherenblatts 14 wirken in einer zweiten Schneidebene 22.

Die Schneidebenen 20 und 22 sind zueinander zumindest annähernd parallel. Die Schneidebenen 20 und 22 sind zueinander beabstandet, so dass sie einander nicht berühren und so dass zwischen den Schneidebenen 20 und 22 ein Spalt 24 ausgebildet ist. Ein Abstand 26 zwischen den Schneidebenen 20 und 22, welcher der Breite des Spalts 24 entspricht, beträgt beispielsweise zwischen ungefähr 5 Mikrometer und ungefähr 15 Mikrometer, insbesondere ungefähr 10 Mikrometer.

Das erste Scherenblatt 12 ist relativ zu dem zweiten Scherenblatt 14 in mit 28 bezeichneten Bewegungsrichtungen bewegbar. Die Bewegungsrichtungen 28 verlaufen zueinander entgegengesetzt und parallel zu den Schneidebenen 20, 22.

Zum Antrieb des ersten Scherenblatts 12 in den Bewegungsrichtungen 28 ist eine Antriebseinrichtung 30 vorgesehen. Diese umfasst beispielsweise einen Antriebszapfen 32, der mit einem (nicht dargestellten) Kurbeltrieb verbindbar ist, sowie einen Antriebshebel 34, welcher den Antriebszapfen 32 mit dem ersten Scherenblatt 12 verbindet. Der Antriebshebel 34 und das erste Scherenblatt 12 sind fest miteinander verbunden, beispielsweise mittels einer Schraubverbindung 36.

Das erste Scherenblatt 12 weist eine dem zweiten Scherenblatt 14 zugewandte Vorderseite 38 auf. An der Vorderseite 38 ist die erste Schneidebene 20 vorgesehen. Ferner weist das erste Scherenblatt 12 eine dem zweiten Scherenblatt 14 abgewandte Rückseite 40 auf.

Das zweite Scherenblatt 14 weist eine dem ersten Scherenblatt 12 zugewandte Vorderseite 42 auf. An der Vorderseite 42 ist die zweite Schneidebene 22 vorgesehen. Ferner weist das zweite Scherenblatt 14 eine dem ersten Scherenblatt 12 abgewandte Rückseite 44 auf.

Zur Führung des ersten Scherenblatts 12 relativ zu dem zweiten Scherenblatt 14 in einer zu den Schneidebenen 20, 22 parallelen Richtung umfasst die Zackenschere 10 eine Führungseinrichtung 46. Die Führungseinrichtung 46 weist einen im Querschnitt im Wesentlichen nutförmigen Führungsraum 48 auf, in welchem ein den Zähnen 16 abgewandter Abschnitt 50 des ersten Scherenblatts 12 aufgenommen ist.

Der Führungsraum 48 ist begrenzt durch mindestens eine erste Führungsfläche 52, 54, welche an der Vorderseite 42 des zweiten Scherenblatts 14 vorgesehen ist. Die mindestens eine erste Führungsfläche 52, 54 ist vorzugsweise relativ zu dem ersten Scherenblatt 12 zurückversetzt. Bei dem dargestellten Ausführungsbeispiel sind zwei zueinander parallele erste Führungsflächen 52 und 54 vorgesehen.

Ferner ist der Führungsraum 48 begrenzt durch eine Bodenfläche 56 einer Zwischenplatte 58. Die Zwischenplatte 58 kann als separates Bauteil vorgesehen sein oder einstückig mit dem zweiten Scherenblatt 14 ausgebildet sein. Alternativ hierzu ist die Zwischenplatte 58 einstückig mit einem plattenförmigen Führungselement 60 ausgebildet, welches benachbart zu der Rückseite 40 des ersten Scherenblatts 12 angeordnet ist. Das zweite Scherenblatt 14, die Zwischenplatte 58 und das Führungselement 60 sind fest miteinander verbunden, vorzugsweise mittels längs dieser Bauteile verteilt angeordneter Schrauben 62.

Der Führungsraum 48 ist außerdem begrenzt durch mindestens eine zweite Führungsfläche 64, 66, welche an einer dem ersten Scherenblatt 12 zugewandten Vorderseite 68 des Führungselements 60 vorgesehen ist. Die mindestens eine zweite Führungsfläche 64, 66 ist vorzugsweise relativ zu dem ersten Scherenblatt 12 zurückversetzt. Bei dem dargestellten Ausführungsbeispiel sind zwei zueinander parallele zweite Führungsflächen 64 und 66 vorgesehen.

Durch die bezogen auf das erste Scherenblatt zurückversetzte Lage der ersten Führungsflächen 52, 54 und der zweiten Führungsflächen 64, 66 entsteht jeweils ein Raum zur Anordnung eines Wälzlagers 70. Die Wälzlager 70 sind vorzugsweise in Form eines Linear-Wälzlagers ausgebildet. Insbesondere umfassen die Wälzlager 70 einen Rollenkäfig 72, an dem Rollen 74 drehbar gelagert sind. Solche Wälzlager werden auch als "Rollenbänder" bezeichnet.

Die Rollen 74 der Wälzlager 70 stehen in einem spielfreien Kontakt mit den jeweils zugeordneten Führungsflächen 52, 54 bzw. 64, 66 und der Vorderseite 38 des ersten Scherenblatts 12 bzw. der Rückseite 40 des ersten Scherenblatts 12. Vorzugsweise liegen die Rollen 74 unter Vorspannung an den genannten Flächen bzw. Seiten an.

Zur Schmierung der Wälzlager 70 sind Schmierzugänge ("Schmiernippel") 76 vorgesehen, welche vorzugsweise in dem zweiten Scherenblatt 14 und/oder in dem Führungselement 60 angeordnet sind und insbesondere verschließbar sind.

Die Zackenschere umfasst ferner eine Zusatzführungseinrichtung 78 mit einer Zusatznut 80, in welchem ein insbesondere stiftförmiger Nutkörper 82 verschieblich gelagert ist. Beispielsweise ist die Zusatznut 80 an der Vorderseite 42 des zweiten Scherenblatts 14 vorgesehen und der Nutkörper 82 an der Vorderseite 38 des ersten Scherenblatts 12 angeordnet. Die Zusatzführungseinrichtung 78 ermöglicht eine Verdrehsicherung der Scherenblätter 12, 14 relativ zueinander, so dass das erste Scherenblatt 12 längs einer Führungsachse 84 geführt ist, welche sich parallel zu einander entgegengesetzten Schneidrichtungen 86 erstreckt. Mit Hilfe der Zusatzführungseinrichtung 78 werden die Rollen 74 der Wälzlager 70 von Querkräften entlastet.

Während des Betriebs der Zackenschere 10 wird das erste Scherenblatt 12 oszillierend angetrieben, so dass in der ersten Schneidebene 20 angeordnete Schneidflächen der Zähne 16 des ersten Scherenblatts 12 an in der zweiten Schneidebene 22 angeordneten Schneidflächen der Zähne 18 des zweiten Scherenblatts 14 vorbeigeführt werden. Da die Schneidebenen 20 und 22 zueinander beabstandet sind, reiben diese nicht aneinander, so dass keine Reibwärme erzeugt wird. Eine weitere Reduzierung der Reibung zwischen den Scherenblättern 12 und 14 wird mit Hilfe der Wälzlager 70 erreicht, so dass zum Antrieb des Scherenblatts 12 geringe Antriebskräfte ausreichen.

Das Scherenblatt 12 kann mit einem vergleichsweise großen Schneidhub bewegt werden, welcher parallel zu der Schneidrichtung 86 anliegt und beispielsweise größer als ungefähr 20 mm ist. Hierdurch kann bei einer optimalen Oszillationsfrequenz von im Bereich von beispielsweise ungefähr im Bereich von 800 bis 1000 Hin- und Rückhüben pro Minute bis ungefähr 5000 Hin- und Rückhüben pro Minute eine sehr hohe Schneidleistung erreicht werden.

## Patentansprüche

1. Zackenschere (10) mit zwei relativ zueinander bewegbaren Scherenblättern (12, 14), wobei einem ersten Scherenblatt (12) eine erste Schneidebene (20) zugeordnet ist, wobei einem zweiten Scherenblatt (14) eine zweite Schneidebene (22) zugeordnet ist und wobei die erste Schneidebene (20) und die zweite Schneidebene (22) zueinander beabstandet sind, **gekennzeichnet durch** eine Führungseinrichtung (46) zur Führung des ersten Scherenblatts (12) relativ zu dem zweiten Scherenblatt (14) in einer zu den Schneidebenen (20, 22) parallelen Richtung, wobei die Führungseinrichtung (46) mindestens eine erste Führungsfläche (52, 54) umfasst, welche einer Vorderseite (38) des ersten Scherenblatts (12) zugewandt ist, wobei zwischen der ersten Führungsfläche (52, 54) und der Vorderseite (38) des ersten Scherenblatts (12) ein Wälzlager (70) angeordnet ist, und wobei die Führungseinrichtung (46) mindestens eine zweite Führungsfläche (64, 66) aufweist, welche einer Rückseite (40) des ersten Scherenblatts (12) zugewandt ist, wobei zwischen der zweiten Führungsfläche (64, 66) und der Rückseite (40) des ersten Scherenblatts (12) ein Wälzlager (70) angeordnet ist.

2. Zackenschere (10) nach Anspruch 1, **dadurch gekennzeichnet, dass** der Abstand (26) zwischen der ersten Schneidebene (20) und der zweiten Schneidebene (22) mindestens ungefähr 1 Mikrometer beträgt.

3. Zackenschere (10) nach Anspruch 1 oder 2, **dadurch gekennzeichnet, dass** der Abstand (26) zwischen der ersten Schneidebene (20) und der zweiten Schneidebene (22) höchstens ungefähr 100 Mikrometer oder 50 Mikrometer beträgt.

4. Zackenschere (10) nach einem der voranstehenden Ansprüche, **dadurch gekennzeichnet, dass** die Führungseinrichtung (46) einen Führungsraum (48) umfasst, in welchem das erste Scherenblatt (12) zumindest abschnittsweise aufgenommen ist.

5. Zackenschere (10) nach Anspruch 4, **dadurch gekennzeichnet, dass** der Führungsraum (48) im Querschnitt zumindest annähernd nutförmig ist.

6. Zackenschere (10) nach einem der voranstehenden Ansprüche, **dadurch gekennzeichnet, dass** die erste Führungsfläche (52, 54) von einer Vorderseite (42) des zweiten Scherenblatts (14) gebildet ist.

7. Zackenschere (10) nach einem der voranstehenden Ansprüche, **dadurch gekennzeichnet, dass** der Abstand zwischen der ersten Führungsfläche (52, 54) und der Vorderseite (38) des ersten Scherenblatts (12) einstellbar ist.

8. Zackenschere (10) nach einem der voranstehenden Ansprüche, **dadurch gekennzeichnet, dass** der Abstand zwischen der zweiten Führungsfläche (64, 66) und der Rückseite (40) des ersten Scherenblatts (12) einstellbar ist.

9. Zackenschere (10) nach einem der voranstehenden Ansprüche, **gekennzeichnet durch** eine Zusatzführungseinrichtung (78) zur Führung des ersten Scherenblatts (12) längs einer zu einer Schneidrichtung (86) parallelen Führungsachse (84).

10. Zackenschere (10) nach Anspruch 9, **dadurch gekennzeichnet, dass** die Zusatzführungseinrichtung (78) mindestens eine Zusatznut (80) umfasst, in welchem mindestens ein Nutkörper (82) verschieblich gelagert ist.

## Claims

1. Pinking shears (10) with two shear blades (12, 14) which can be moved relative to one another, wherein a first shear blade (12) is assigned to a first cutting plane (20), wherein a second shear blade (14) is assigned to a second cutting plane (22) and wherein the first cutting plane (20) and the second cutting plane (22) are spaced at a distance from one another, characterised through a guide device (46) for guiding the first shear blade (12) relative to the second shear blade (14) in a direction parallel to the cutting planes (20, 22), wherein the guide device (46) comprises at least one first guide surface (52, 54) which faces a front side (38) of the first shear blade (12), wherein a roller bearing (70) is arranged between the first guide surface (52, 54) and the front side (38) of the first shear blade (12), and wherein the guide device (46) possesses at least one second guide surface (64, 66) which faces a rear side (40) of the first shear blade (12), wherein a roller bearing (70) is arranged between the second guide surface (64, 66) and the rear side (40) of the first shear blade (12).

2. Pinking shears (10) according to claim 1, **characterised in that** the distance (26) between the first cutting plane (20) and the second cutting plane (22) is at least roughly 1 micrometre.

3. Pinking shears (10) according to claim 1 or 2, **characterised in that** the distance (26) between the first cutting plane (20) and the second cutting plane (22) is at most roughly 100 micrometres or 50 micrometres.

4. Pinking shears (10) according to one of the preceding claims, **characterised in that** the guide device (46) comprises a guide space (48) in which at least a section of the first shear blade (12) is received.

5. Pinking shears (10) according to claim 4, **characterised in that** the guide space (48) is at least approximately groove-formed in cross section.

6. Pinking shears (10) according to one of the preceding claims, **characterised in that** the first guide surface (52, 54) is formed by a front side (42) of the second shear blade (14).

7. Pinking shears (10) according to one of the preceding claims, **characterised in that** the distance between the first guide surface (52, 54) and the front side (38) of the first shear blade (12) is adjustable.

8. Pinking shears (10) according to one of the preceding claims, **characterised in that** the distance between the second guide surface (64, 66) and the rear side (40) of the first shear blade (12) is adjustable.

9. Pinking shears (10) according to one of the preceding claims, characterised through an additional guide device (78) for guiding the first shear blade (12) along a guide axis (84) parallel to the cutting direction (86).

10. Pinking shears (10) according to claim 9, **characterised in that** the additional guide device (78) comprises at least one additional groove (80) in which at least one engaging element (82) is seated so as to slide.

## Revendications

1. Tondeuse (10) avec deux lames (12, 14) mobiles l'une par rapport à l'autre, une première lame (12) étant associée à un premier plan de coupe (20), une deuxième lame (14) étant associée à un deuxième plan de coupe (22), le premier plan de coupe (20) et le deuxième plan de coupe (22) étant à distance l'un de l'autre, **caractérisée par** un dispositif de guidage (46) pour guider la première lame (12) relativement à la deuxième lame (14) dans une direction parallèle aux plans de coupe (20, 22), le dispositif de guidage (46) comprenant au moins une première surface de guidage (52, 54) qui est en regard d'une face avant (38) de la première lame (12), un roulement (70) étant agencé entre la première surface de guidage (52, 54) et la face avant (38) de la première lame (12), et le dispositif de guidage (46) comprenant au moins une deuxième surface de guidage (64, 66) qui est en regard d'une face arrière (40) de la première lame (12), un roulement (70) étant agencé entre la deuxième surface de guidage (64, 66) et la face arrière (40) de la première lame (12).

2. Tondeuse (10) selon la revendication 1, **caractérisée en ce que** la distance (26) entre le premier plan de coupe (20) et le deuxième plan de coupe (22) est d'au moins environ 1 micromètre.

3. Tondeuse (10) selon la revendication 1 ou la revendication 2, **caractérisée en ce que** la distance (26) entre le premier plan de coupe (20) et le deuxième plan de coupe (22) est au maximum d'environ 100 micromètres ou 50 micromètres.

4. Tondeuse (10) selon l'une des revendications précédentes, **caractérisée en ce que** le dispositif de guidage (46) comprend un espace de guidage (48) dans lequel la première lame (12) est reçue au moins en partie.

5. Tondeuse (10) selon la revendication 4, **caractérisée en ce que** l'espace de guidage (48), dans sa section transversale, affecte au moins approximativement la forme d'une rainure.

6. Tondeuse (10) selon l'une des revendications précédentes, **caractérisée en ce que** la première surface de guidage (52, 54) est formée par une face avant (42) de la deuxième lame (14).

7. Tondeuse (10) selon l'une des revendications précédentes, **caractérisée en ce que** la distance entre la première surface de guidage (52, 54) et la face avant (38) de la première lame (12) est réglable.

8. Tondeuse (10) selon l'une des revendications précédentes, **caractérisée en ce que** la distance entre la deuxième surface de guidage (64, 66) et la face arrière (40) de la première lame (12) est réglable.

9. Tondeuse (10) selon l'une des revendications précédentes, **caractérisée par** un dispositif de guidage additionnel (78) pour guider la première lame (12) selon un axe de guidage (84) parallèle à une direction de coupe (86).

10. Tondeuse (10) selon la revendication 9, **caractérisée en ce que** le dispositif de guidage additionnel (78) comprend au moins une rainure additionnelle (80) dans laquelle au moins un coulisseau (82) est monté mobile en translation.
